# EUROPÄISCHE PATENTSCHRIFT

(11) **EP 3 168 942 B1**
(45) Veröffentlichungstag und Bekanntmachung des Hinweises auf die Patenterteilung: **08.05.2024**
(21) Anmeldenummer: 16198392.9
(22) Anmeldetag: 11.11.2016
(51) Int. Cl.: H01R 13/631, H01R 13/52, H01R 13/627

(54) **ZWEISTUFIGER STECKVORGANG BEI STECKVERBINDERN**
TWO-STAGE PLUG PROCESS FOR CONNECTORS
PROCESSUS D'ENFICHAGE EN DEUX ÉTAPES POUR DES CONNECTEURS

(30) Priorität: 13.11.2015 DE 102015222378
(43) Veröffentlichungstag der Anmeldung: 17.05.2017
(73) Patentinhaber: Hirschmann Automotive GmbH, 6830 Rankweil-Brederis (AT)
(72) Erfinder: Linseder, Manuel, 6830 Rankweil (AT); Breuss, Daniel, 6805 Gisingen (AT)
(74) Vertreter: Greif, Thomas

(56) Entgegenhaltungen:
- EP-A2- 0 729 202
- DE-U1- 29 619 363
- JP-A- 2002 075 553
- US-A- 5 484 301
- US-A- 5 906 499

## Beschreibung

Die Erfindung betrifft eine Steckverbindung mit einem Steckverbinder und Gegensteckverbinder, die in einem Steck- und Gegensteckgehäuse angeordnet sind und Steck- und Gegensteckkontakte aufweisen, mit zumindest einem Dichtelement, das mit den Gehäusen verbindbar ist, und mit Verriegelungseinheiten, ggf. mit Vorverrastung, die mit den Gehäusen in Wirkverbindung stehen, gemäß den Merkmalen des Oberbegriffes des Patentanspruches 1.

Derartige Steckverbindungen sind allgemein bekannt. Insbesondere dann, wenn es sich um mehr- oder hochpolige Steckverbindungen handelt, sind die Kräfte zum Zusammenfügen der Steckverbindung so groß, dass sie die zulässige Steckkraft überschreiten können. Bekannt sind Steckhilfen (Querschieber, Wippe, Bajonett usw.), um die auftretenden Kräfte zur Kontaktpaarung, Dichtverklemmung und Verriegelung zu verringern. Diese Steckhilfen erfordern jedoch einen zusätzlichen Bauraum, der oft nicht gegeben ist.

Eine gattungsgemäße Steckverbindung gemäß der Merkmale des Oberbegriffes des Patentanspruches 1 ist aus der US 5,906,499 bekannt.

Der Erfindung liegt daher die Aufgabe zugrunde, die beschriebenen Nachteile zu beheben und auf Steckhilfen zu verzichten. Die Zusammenfügung der [ Beiblatt (einzufügen auf der ursprünglich eingereichten Seite 1, dort zwischen dem vorletzten und letzten Absatz) ]

In den Figuren 1 und 2 der US 5,906,499 A ist eine Steckverbindung gezeigt, die einen Steckverbinder und einen Gegensteckverbinder offenbart. Diese beiden Steckverbinder weisen ein Steckgehäuse und ein Gegensteckgehäuse sowie ein Dichtelement auf, das mit den Gehäusen verbindbar ist. Ebenso sind in dem Steckverbinder Kontakte und in dem Gegensteckverbinder ein Kontakt angeordnet, die zusammengesteckt werden können, wenn der Steckverbinder mit dem Gegensteckverbinder zusammengesteckt wird. In Figur 1 dieser Druckschrift ist eine erste Stufe des Steckvorganges gezeigt. Dabei wird ein vorstehender Bereich des Steckverbinders in einen korrespondierenden Teil des Gegensteckverbinders eingesteckt. In dieser Position sind weder die einander korrespondierenden Kontaktpartner in Verbindung noch ist das vorstehende Ende des Steckverbinders in Wirkverbindung mit dem Dichtelement des Gegensteckverbinders. In Figur 2 dieser Druckschrift ist gezeigt, dass der Steckverbinder mit seinem vorstehenden Ende vollständig in das Aufnahmeteil des Gegensteckverbinders eingesteckt worden ist. Somit befinden sich der Steckverbinder und der Gegensteckverbinder in der Figur 2 in ihrer nahezu vollständig zusammengesteckten Position, wobei eine Verrastung noch nicht erfolgt ist. Die endgültige Lage des Steckverbinders in dem Gegensteckverbinder ist in Figur 4 gezeigt, wobei auch die Verrastung des Gegensteckverbinders mit dem Steckverbinder erfolgt ist. Wieder Bezug nehmend auf die Figur 2 ist jedoch erkennbar, dass in dieser Stellung sowohl der Kontaktpin des Kontaktpartners des Steckverbinders in den Kontaktpartner des Gegensteckverbinders eingeführt wurde und dabei gleichzeitig auch der vorstehende Endbereich des Steckverbinders mit der Dichtung des Gegensteckverbinders in Berührung gekommen ist. Das bedeutet mit anderen Worten, dass die Figur 2 dieser Druckschrift nicht zeigt, dass beim Zusammenfügen der Steckverbindung zunächst die Kontaktierung und erst danach die Abdichtung und / oder Verriegelung, sondern dies erfolgt bei diesem Stand der Technik gleichzeitig.

Steckverbindung bzw. die Kontaktpaarung soll trotzdem mit geringen Kräften erfolgen und die Steckverbindung soll mit einfachen, kostengünstigen Mitteln herstellbar sein.

Diese Aufgabe ist durch die Merkmale der unabhängigen Patentansprüche gelöst.

Ausgehend davon, dass die Steck- und Gegensteckkontakte so ausgebildet und so angeordnet sind, dass beim Zusammenfügen der Steckverbindung zunächst die Kontaktierung/Kontaktpaarung sowie ggf. Vorverrastung und danach die Abdichtung und Verriegelung erfolgt, und weiterhin davon ausgehend, dass das Dichtelement und die Verriegelungseinheiten so ausgebildet und so angeordnet, dass beim Zusammenfügen der Steckverbindung zunächst die Kontaktierung/Kontaktpaarung sowie ggf. Vorverrastung und danach die Abdichtung und Verriegelung erfolgt, ist erfindungsgemäß vorgesehen, dass die Steck- und/oder Gegensteckkontakte in Steckereinsätzen angeordneten sind und dass die Steckereinsätze in den zugeordneten Gehäusen verschiebbar angeordnet sind.

Durch diese Ausgestaltungen wird erreicht, dass zunächst nur die Kräfte für die Kontaktierung bzw. Kontaktpaarung und ggf. für die Vorverrastung aufgebracht werden müssen und danach dann die Kräfte für die Verriegelung und deren Verrastung sowie die Abdichtung und die Verformung des Dichtelements. Eine derartige Steckverbindung kommt daher ohne Steckhilfen aus und die Kräfte für die Zusammenfügung bewegen sich trotzdem im zulässigen Rahmen.

In Weiterbildung der Erfindung sind die Steck- und/oder Gegensteckkontakte in den zugeordneten Gehäusen verschiebbar angeordnet. Wenn die Steck- undloder Gegensteckkontakte in Steckereinsätzen angeordnet sind, dann können auch die Steckereinsätze in den zugeordneten Gehäusen verschiebbar angeordnet sein.

Dadurch kann nach Kontaktierung bzw. Kontaktpaarung das bzw. die Gehäuse weiterbewegt werden, um die Abdichtung und Verriegelung zu bewirken.

Erfindungsgemäß können die Steck- und/oder Gegensteckkontakte und/der die Steckereinsätze in den Steckereinsätzen und den jeweiligen Gehäusen mittels zumindest eines Rastelements abgestützt sein. Es ist auch möglich, dass die Steck- und/oder Gegensteckkontakte und/oder die Steckereinsätze in den Steckereinsätzen oder jeweiligen Gehäusen mittels zumindest einer Feder oder Feder-Wipp-/KippEinrichtung abgestützt sind. Dabei werden die Kräfte zum Auslösen der Wipp-/KippEinrichtung oder Auslösung des Rastelements so gewählt, dass sie zur Kontaktierung bzw. Kontaktpaarung ausreicht, danach aber die Steck- und/oder Gegensteckkontakte bzw. die Steckereinsätze freigeben, so dass eine Abdichtung/Pressung des Dichtelements und eine Verriegelung bez. Verrastung erfolgen kann.

Zur weiteren Erläuterung der Erfindung wird auf die Zeichnungen verwiesen, in denen ein Ausführungsbeispiel der Erfindung vereinfacht dargestellt ist.

Es zeigen:
- Figur 1:: eine Steckverbindung, bei die Kontaktierung bzw. Kontaktpaarung erfolgt ist, ohne dass eine Abdichtung und Verriegelung entstanden ist und
- Figur 2:: eine Steckverbindung im endgültigen abgedichteten und verriegelten Zustand.

In den Figuren 1 und 2 ist, soweit im Einzelnen dargestellt, mit 1 ein Steckgehäuse und mit 2 ein Gegensteckgehäuse bezeichnet. In den Gehäusen 1 und 2 sind jeweils, nicht dargestellt, Steck- und Gegensteckverbinder angeordnet, die die elektrische Kontaktierung des Steckverbinders mit dem Gegensteckverbinder bewirken. Mit 3 und 4 sind Verriegelungseinheiten bezeichnet, die einerseits an dem Steckgehäuse 1 und andererseits an dem Gegensteckgehäuse 2 angeordnet sind. Weiterhin ist mit 5 ein Dichtelement bezeichnet, das mit dem Steckgehäuse 1 in Verbindung steht und mit dem Gegensteckgehäuse 2 dichtend verbindbar ist. Der Figur 1 ist zu entnehmen, dass die Kontaktierung bzw. Kontaktpaarung des Steckverbinders mit dem Gegensteckverbinder erfolgt ist, ohne dass die Abdichtung und Kontaktierung der Verriegelungseinheiten durchgeführt wurde. In Figur 2 ist die Endverrastung der Verriegelungseinheiten 3, 4 und Verpressung des Dichtelements 5 erfolgt.

### Bezugszeichenliste

- 1: Steckgehäuse
- 2: Gegensteckgehäuse
- 3: Verriegelungseinheit
- 4: Verriegelungseinheit
- 5: Dichtelement

## Patentansprüche

1. Steckverbindung mit einem Steckverbinder und Gegensteckverbinder, die in einem Steck- (1) und Gegensteckgehäuse (2) angeordnet sind und Steck- und Gegensteckkontakte aufweisen, mit zumindest einem Dichtelement (5), das mit den Gehäusen verbindbar ist, und mit Verriegelungseinheiten (3, 4), ggf. mit Vorverrastung, die mit den Gehäusen in Wirkverbindung stehen, wobei sowohl die Steck- und Gegensteckkontakte und Steckereinsätze als auch das Dichtelement (5) und die Verriegelungseinheiten (3, 4) so ausgebildet und so angeordnet sind, dass beim Zusammenfügen der Steckverbindung zunächst die Kontaktierung/Kontaktpaarung sowie ggf. Vorverrastung und danach die Abdichtung und/oder Verriegelung erfolgt, **dadurch gekennzeichnet, dass** die Steck- undloder Gegensteckkontakte in Steckereinsätzen angeordneten sind und dass die Steckereinsätze in den zugeordneten Gehäusen verschiebbar angeordnet sind.

2. Steckverbindung nach Anspruch 1, **dadurch gekennzeichnet, dass** die Steck- und/oder Gegensteckkontakte und/oder die Steckereinsätze in den Steckeinsätzen oder jeweiligen Gehäusen mittels zumindest eines Rastelements abgestützt sind.

3. Steckverbindung nach einem der vorhergehenden Ansprüche, **dadurch gekennzeichnet, dass** die Steck- und/oder Gegensteckkontakte und/oder die Steckereinsätze in den Steckeinsätzen oder jeweiligen Gehäusen mittels zumindest einer Feder abgestützt sind.

4. Steckverbindung nach einem der vorhergehenden Ansprüche, **dadurch gekennzeichnet, dass** die Feder(n) mittels einer Wipp-/Kipp-Einrichtung mit den Steck- und/oder Gegensteckkontakten und/oder Steckereinsätzen in Wirkverbindung stehen.

5. Steckverbindung nach einem der Ansprüche 2 bis 4, **dadurch gekennzeichnet, dass** die Auslösekraft der Wipp-/Kipp-Einrichtung oder die Rasthaltekraft so ausgelegt sind, dass sie zumindest der Kraft des Widerstandes der Kontaktierung/Kontaktpaarung oder Kontaktverschiebung der Steck- und/oder Gegensteckkontakte entsprechen.

## Claims

1. Plug-in connection with a plug-in connector and mating plug-in connector, which are arranged in a plug-in housing (1) and mating plug-in housing (2) and have plug-in contacts and mating plug-in contacts, with at least one sealing element (5), which is connectable to the housings, and with locking units (3, 4), optionally with preliminary locking, which are operatively connected to the housings, wherein the plug-in contacts and mating plug-in contacts and plug inserts and also the sealing element (5) and the locking units (3, 4) are designed in such a manner and arranged in such a manner that, when the plug-in connection is joined together, first of all the contacting/contact pairing and optionally preliminary locking take place, followed by the sealing and/or locking, **characterized in that** the plug-in contacts and/or mating plug-in contacts are arranged in plug inserts, and **in that** the plug inserts are arranged displaceably in the assigned housings.

2. Plug-in connection according to Claim 1, **characterized in that** the plug-in contacts and/or mating plug-in contacts and/or the plug inserts are supported in the plug inserts or respective housings by means of at least one latching element.

3. Plug-in connection according to either of the preceding claims, **characterized in that** the plug-in contacts and/or mating plug-in contacts and/or the plug inserts are supported in the plug inserts or respective housings by means of at least one spring.

4. Plug-in connection according to one of the preceding claims, **characterized in that** the spring(s) is/are operatively connected to the plug-in contacts and/or mating plug-in contacts and/or plug inserts by means of a rocking/tilting device.

5. Plug-in connection according to one of Claims 2 to 4, **characterized in that** the triggering force of the rocking/tilting device or the latching holding force are configured in such a manner that they correspond at least to the force of the resistance of the contacting/contact pairing or contact displacement of the plug-in contacts and/or mating plug-in contacts.

## Revendications

1. Connexion enfichable avec un connecteur enfichable et un connecteur enfichable complémentaire, qui sont agencés dans un boîtier enfichable (1) et un boîtier enfichable complémentaire (2) et qui présentent des contacts enfichables et des contacts enfichables complémentaires, avec au moins un élément d'étanchéité (5) qui peut être relié aux boîtiers, et avec des unités de verrouillage (3, 4), éventuellement avec pré-encliquetage, qui sont en liaison active avec les boîtiers, aussi bien les contacts enfichables et enfichables complémentaires et les inserts de fiche que l'élément d'étanchéité (5) et les unités de verrouillage (3, 4) étant configurés et agencés de telle sorte que, lors de l'assemblage de la connexion enfichable, il se produit d'abord la mise en contact/l'appariement des contacts ainsi qu'éventuellement le pré-encliquetage et ensuite l'étanchéité et/ou le verrouillage, **caractérisée en ce que** les contacts enfichables et/ou enfichables complémentaires sont agencés dans des inserts de fiche et **en ce que** les inserts de fiche sont agencés de manière coulissante dans les boîtiers associés.

2. Connexion enfichable selon la revendication 1, **caractérisée en ce que** les contacts enfichables et/ou enfichables complémentaires et/ou les inserts de fiche sont supportés dans les inserts de fiche ou les boîtiers respectifs au moyen d'au moins un élément d'encliquetage.

3. Connexion enfichable selon l'une quelconque des revendications précédentes, **caractérisée en ce que** les contacts enfichables et/ou enfichables complémentaires et/ou les inserts de fiche sont supportés dans les inserts de fiche ou les boîtiers respectifs au moyen d'au moins un ressort.

4. Connexion enfichable selon l'une quelconque des revendications précédentes, **caractérisée en ce que** le ou les ressorts sont en liaison active avec les contacts enfichables et/ou enfichables complémentaires et/ou les inserts de fiche au moyen d'un dispositif basculant/oscillant.

5. Connexion enfichable selon l'une quelconque des revendications 2 à 4, **caractérisée en ce que** la force de déclenchement du dispositif basculant/oscillant ou la force de maintien d'encliquetage sont conçues de manière à correspondre au moins à la force de la résistance de la mise en contact/de l'appariement de contacts ou du coulissement de contacts des contacts enfichables et/ou enfichables complémentaires.
